# NEUE EUROPÄISCHE PATENTSCHRIFT

(11) **EP 1 443 120 B2**
(45) Veröffentlichungstag und Bekanntmachung des Hinweises auf die Entscheidung über den Einspruch: **13.10.2010**
(45) Hinweis auf die Patenterteilung: 12.07.2006
(21) Anmeldenummer: 03029982.0
(22) Anmeldetag: 30.12.2003
(51) Int. Cl.: C21D 9/63, C21D 9/66

(54) **Vorrichtung zur Wärmebehandlung metallischer Bänder im Durchlauf**
Device for continuous heat treatment of metal strips
Dispositif pour le traitement thermique en continu de bandes métalliques

(30) Priorität: 28.01.2003 DE 10303228
(43) Veröffentlichungstag der Anmeldung: 04.08.2004
(73) Patentinhaber: Kramer, Carl, Prof.Dr.-Ing., 52076 Aachen (DE)
(72) Erfinder: Kramer, Carl, Prof.Dr.-Ing., 52076 Aachen (DE)
(74) Vertreter: Marx, Lothar

(56) Entgegenhaltungen:
- EP-A- 0 864 519
- EP-A1- 0 997 419
- DE-A1- 19 619 049
- GB- - 970 871
- PATENT ABSTRACTS OF JAPAN Bd. 004, Nr. 081 (C-014), 11. Juni 1980 (1980-06-11) -& JP 55 047326 A (CHUGAI RO KOGYO KAISHA LTD), 3. April 1980 (1980-04-03)
- PATENT ABSTRACTS OF JAPAN Bd. 007, Nr. 131 (C-169), 8. Juni 1983 (1983-06-08) -& JP 58 045334 A (DAIDO TOKUSHUKO KK), 16. März 1983 (1983-03-16)
- PATENT ABSTRACTS OF JAPAN Bd. 007, Nr. 135 (C-170), 11. Juni 1983 (1983-06-11) -& JP 58 048641 A (DAIDO TOKUSHUKO KK), 22. März 1983 (1983-03-22)
- PATENT ABSTRACTS OF JAPAN Bd. 006, Nr. 110 (C-109), 22. Juni 1982 (1982-06-22) -& JP 57 039133 A (DAIDO STEEL CO LTD), 4. März 1982 (1982-03-04)
- PATENT ABSTRACTS OF JAPAN Bd. 1995, Nr. 07, 31. August 1995 (1995-08-31) -& JP 07 090618 A (NKK CORP), 4. April 1995 (1995-04-04)
- PATENT ABSTRACTS OF JAPAN Bd. 008, Nr. 030 (C-209), 8. Februar 1984 (1984-02-08) -& JP 58 193351 A (ROZAI KOGYO KK), 11. November 1983 (1983-11-11)
- PATENT ABSTRACTS OF JAPAN Bd. 014, Nr. 236 (C-0720), 18. Mai 1990 (1990-05-18) -& JP 02 061011 A (KAWASAKI STEEL CORP), 1. März 1990 (1990-03-01)
- PATENT ABSTRACTS OF JAPAN Bd. 013, Nr. 077 (M-801), 22. Februar 1989 (1989-02-22) -& JP 63 277165 A (NIPPON STEEL CORP), 15. November 1988 (1988-11-15)
- KRAMER C, FIEDLER E: "Wärmebehandlungsanlage neuer Technolofie für Bänder aus Kupferlegierungen" GAS WÄRME INTERNATIONAL, Bd. 48, Nr. 4, 1999, Seiten 266-270, XP009025658 Essen
- DUBBEL: ' Taschenbuch für den Maschinenbau, 19. Auflage', 1997

## Beschreibung

Die Erfindung betrifft eine Vorrichtung zur Wärmebehandlung berührungslos geführter metallischer Bänder im absteigenden Durchlauf, insbesondere zum Betrieb unter Schutzgas geringer Dichte, wie beispielsweise ein Stickstoff/Wasserstoff-Gemisch mit hohem Wasserstoff-Anteil.

Durchlaufanlagen spielen bei der Wärmebehandlung von Bändern sowohl aus Eisenals auch aus Nichteisenmetall-Legierungen, wie z. B. Kupferlegierungen, eine große Rolle. Bei Bändern, deren Oberfläche während der Wärmebehandlung oxidieren kann, wird die Durchlaufwärmebehandlung üblicherweise unter Schutzgas durchgeführt. Dieses Schutzgas kann zum größten Teil aus Stickstoff bestehen. Für einige Wärmebehandlungsvorgänge ist es aber sinnvoll, Schutzgas mit einem hohen Wasserstoffanteil oder sogar reinen Wasserstoff zu verwenden.

Die Verwendung von reinem Wasserstoff als Schutzgas bietet den Vorteil einer besseren Wärmeübertragung, so dass mit gleicher Anlagenlänge wie bei Stickstoff ein wesentlich höherer Durchsatz erzielt werden kann.

Da an die Qualität der Oberfläche von Bändern sowohl aus Eisenlegierungen als auch aus Nichteisenmetall-Legierungen in der Regel hohe Anforderungen gestellt werden, ist es der moderne Stand der Technik, diese Bänder berührungsfrei zu führen. Die berührungsfreie Führung wird dadurch erreicht, dass das Band in einem Turmofen vertikal hängt oder in einem Horizontalofen eine Seillinie annimmt, die sich unter Wirkung der Schwerkraft einstellt.

Nachteilig ist insbesondere bei der Seillinie, dass bei größeren Bandlängen im Wärmebehandlungsteil sowohl ein hoher Banddurchhang als auch eine hohe Bandspannung auftreten. Dadurch ist der Durchsatz derartiger Anlagen sehr begrenzt.

Um diese Nachteile zu vermeiden, wurden Anlagen mit horizontaler Bandführung entwickelt, wobei das Band im Behandlungsteil mittels Schwebedüsen in der horizontalen Lage stabilisiert und getragen wird. Solche Anlagen setzen aber voraus, dass eine ausreichend hohe Tragkraft erzielt werden kann, was bei hohen Temperaturen, Schutzgas geringer Dichte, wie z. B. einem Stickstoff/Wasserstoff-Gemisch mit hohem Wasserstoffanteil, und schweren Bändern große Probleme bereitet. Daher ist man vielfach, wenn man sich für die vorteilhafte Verwendung eines Schutzgases mit hohem Wasserstoffanteil entschieden hat, dazu gezwungen, die vorerwähnten Turmofenanlagen oder Anlagen mit Bandführung nach einer Seillinie zu verwenden.

JP-A-02 061 011, siehe Patent Abstracts of Japan, vol. 014, No. 236 (C-0720) zeigt eine Turmofenanlage, bei der zwei aufeinanderfolgende U-Formen durchlaufen werden, nämlich ein Erwärmungsteil mit Heizstäben im absteigenden Zweig, weiteren Heizstäben im aufsteigenden Zweig und einer Kühlzone wieder im absteigenden Bereich. Es gibt zwei Bereiche mit - von oben betrachtet - konvexer Krümmung, jedoch kein Sperrfluid. In den beiden U-förmigen Bereichen wird das Band durch Gasstrahlen geführt, es ist jedoch kein Positionsdetektor vorgesehen.

JP-A-11 236 624 zeigt ebenfalls eine Turmofenanlage mit vertikalem Durchlauf der Bänder in einer Gasatmosphäre mit einem Gehäuse und einem durch Rollen eingegrenzten Wärmebehandlungsteil aus einem Erwärmungsteil und einem Kühlteil. Weiterhin sind Düsensysteme zur Wärmebehandlung des Gases mittels erzwungener Konvektion und zur Stabilisierung der Bandlage durch Beblasen des Bandes vorgesehen: am unteren Ende des absteigenden Bandlaufes ist ein Sperrfluid vorgesehen, wo das Band - von oben betrachtet - konkav gekrümmt, nämlich um eine Rolle geführt ist und dann nach oben ansteigt.

Eine Vorrichtung zur Wärmebehandlung berührungslos geführter metallischer Bänder im absteigenden Durchlauf in einer Gasatmosphäre geht schließlich aus der JP-A-58 193 351, siehe Patent Abstracts of Japan, vol. 008 No. 030 (6-209), hervor und weist ein Gehäuse, einen durch Rollen eingegrenzten Wärmebehandlungsteil aus einem Erwärmungsteil und einem Kühlteil, Düsensysteme zur Wärmebehandlung des Gases mittels erzwungener Konvektion und zur Stabilisierung der Bandlage durch Beblasen des Bandes und ein Bad aus einem Sperrfluid am unteren Ende des ansteigenden Bandlaufs auf, wo das Band - von oben betrachtet -konkav gekrümmt ist; aus dem Bad steigt das Band zur hinteren, den Wärmebehandlungsteil eingrenzenden Rolle auf.

Aufgabe der Erfindung ist es, eine Vorrichtung zu schaffen, welche die Vorteile der Bandführung mittels stabilisierenden Schwebedüsen mit den Vorteilen von Turmofenanlagen und Anlagen mit Führung des Bandes nach einer Seillinie vereint, ohne die Nachteile der bekannten Anlage in Kauf nehmen zu müssen.

Dies wird durch die Kombination der im kennzeichnenden Teil des Hauptanspruchs aufgeführten Merkmale erreicht.

Zweckmäßige Ausführungsformen werden durch die Unteransprüche definiert.

Die Erfindung wird im Folgenden anhand von Ausführungsbeispielen unter Bezugnahme auf die beiliegenden, schematischen Zeichnungen näher erläutert.

### Es zeigen:

- Figur 1: eine Ausführung der Vorrichtung mit vertikalem Bandlauf, an den sich der Bereich mit - von oben betrachtet - kon kavem Bandlauf anschließt,
- Figur 2: eine schematische Darstellung der Vorrichtung mit vertikalem Bandlauf und weiterer Details zur Bandführung,
- Figur 3: einen Ausschnitt des Behandlungsteiles für eine Vorrichtung mit vertikaler Bandführung, in dem weitere Ausführungsdetails zu erkennen sind, und
- Figur 4: das Schema einer vorteilhaften Ausführung der Außenwand.

In Figur 1 ist eine Ausführung der Vorrichtung mit vertikalem Bandlauf hinter der Rolle 2 dargestellt. Bei dieser Vorrichtung ist der gesamte Behandlungsteil einschließlich der Rolle 2 von einem schutzgasdichten Gehäuse 6 umgeben. Durch dieses Gehäuse 6 tritt das Band durch die schematisch dargestellte Abdichteinrichtung 7 ein. Diese Einrichtung ist, dem Stand der Technik entsprechend, z. B. als Rollenabdichtung ausgeführt und bedarf keiner weiteren Erläuterung.

Im absteigenden Bandlauf durchläuft das Band 1 zunächst den Erwärmungsteil 4 und anschließend den ersten Bereich des Kühlteils 5. Beiderseits des Bandes 1 befinden sich die stabilisierenden Beblasungsdüsensysteme 8l, 8r für den Erwärmungsteil und 91 und 9r für den Kühlteil.

Am unteren Ende hat das Band einen Verlauf mit - von oben betrachtet - konkaver Krümmung. Dieser Verlauf befindet sich in einem Fluid 12, z. B. Wasser. Dieses Fluid 12, in der Regel eine geeignete Flüssigkeit, grenzt zugleich den Innenraum der Einhausung 6 gegen die Außenatmosphäre ab und trennt somit das Schutzgas von der Umgebungsluft.

In dem Fluidbecken befinden sich sowohl auf der Innenkrümmung als auch auf der Außenkrümmung Düsensysteme 9i, 9a, die ähnlich wie die in der Gasatmosphäre arbeitenden Systeme 8 und 9 wirken, aber speziell auf den Betrieb mit dem Sperrfluid abgestimmt und entworfen sind und das Fluid, insbesondere Wasser, auf das Band 1 richten. Durch diese Fluiddüsen 9i, 9a werden auf das Band Stabilisierungskräfte ausgeübt, die auch dünne Bänder 1, die anderenfalls verlaufen würden, in der gewünschten konkaven Form führen. In einer besonders vorteilhaften Ausführungsform wirken diese Düsensysteme auch ähnlich wie eine Bandmittensteuerung lagestabilisierend in Richtung quer zum Bandlauf. Es ist aber auch möglich, solche Stabilisierungsdüsen nur im Bereich der vertikalen Schenkel des Bandlaufs, die den konkav gekrümmten Bereich eingrenzen, anzuordnen, so dass der Bandlauf dazwischen sich frei einstellen kann und nur die Lage im tiefsten Bereich durch den Sensor 10 überwacht wird.

Die Lage des Bandlaufs wird im Tiefpunkt der konkaven Krümmung mittels mindestens eines Sensors 10 erfasst und kontrolliert, so dass die gewünschte Form unter allen Betriebsbedingungen erhalten bleibt. In einer Flüssigkeit als Sperrfluid arbeitet diese Höhenlageerfassung des Bandes vorteilhaft nach dem Echolotprinzip es ist aber ein Radar-Prinzip mit Mikrowellen möglich.

Weitere Details eines typischen Bandlaufs der Vorrichtung nach der Erfindung zeigt Figur 2. Die Abdichtung der Vorrichtung gegenüber der Außenatmosphäre erfolgt am Bandeinlauf durch eine Doppelrollenabdichtung 41. Die Rollenkombination 40 dient dem Abbau des Bandzuges von dem höheren Zug vor der Rollenkombination 40 auf den niedrigeren Zug im Wärmebehandlungsteil. In der ersten Umlenkung des Bandlaufs ist eine Steuerrolle 42 angeordnet. Vor dieser Steuerrolle 42 befindet sich ein Sensor zur Erfassung der Bandlage und hinter dieser Steuerrolle 42 eine weitere Andruckrolle kleineren Durchmessers, die auch bei geringem Bandzug ein Anliegen des Bandes 1 an der Umlenkrolle 42 sicherstellt.

Unterhalb der zweiten Umlenkrolle 2, die den Behandlungsbereich des Bandes eingrenzt, befindet sich eine Verschlusseinrichtung 43, die aus zwei senkrecht zum Band beweglichen Verschlussorganen besteht. Mit Hilfe dieser Verschlusseinrichtung 43 wird durch die durch den vorteilhaft wassergekühlten und mit Wärmeisolation versehenen Einlaufhals 44 gebildete Bandeintrittsöffnung in den Erwärmungsteil 4, der auch bei erheblicher Temperatur von z. B. ca. 950 °C betrieben werden kann, verschlossen, so dass keine Wärme beim Bandstillstand aus der Wärmebehandlungsteil 4 nach oben austreten kann und dort möglicherweise zu einer Beschädigung der Umlenkrolle 42 bzw. deren Beschichtung führt.

Zwischen Umlenkrolle 42 und Bandeintritt 7 in den Wärmebehandlungsteil 4 kann noch eine Kühlvorrichtung (nicht gezeichnet) vorgesehen werden, die unzulässig hohe Rollentemperaturen ausschließt. Eine solche Kühleinrichtung kann z. B. durch Beblasen des Bandes mit Schutzgas niedriger Temperatur arbeiten. Es kann auch vorteilhaft sein, die Rollenkombination 40 zum Abbau des Bandzuges auf den niedrigen Wert im Behandlungsteil unmittelbar vor dem Eintritt des Bandes in diesen anzuordnen, so dass die Rolle 2 sich erübrigt.

Der Wärmebehandlungsteil 4 und der darunter befindliche erste Bereich 5 des Kühlteils sind in Figur 2 durch das Bezugszeichen 45 angedeutet Aus dem Kühlteil 5 wird das Band 1 durch einen schutzgasdichten Kanal, der in den Flüssigkeitsverschluss 12 eintaucht, geführt. Das in Richtung der Rolle 3 laufende Band wird durch Abquetschrollen 11 geführt und das danach noch am Band anhaftende Fluid 12, in der Regel Wasser, mit dem Konvektionstrockner 13, der beheizt sein kann, getrocknet.

Figur 3 zeigt als Beispiel nähere Details der Ausführungsform mit vertikalem Bandlauf. In der Figur sind drei übereinander geordnete Erwärmungszonen 4 und eine unter diesen Erwärmungszonen 4 angebrachte Kühlzone 5 dargestellt. Die Strömungsführungen der drei Erwärmungszonen 4 und der darunter befindlichen Kühlzone 5 haben in dem in Figur 3 dargestellten Längsschnitt quer zum Bandlauf die Form eines U. Im Beispiel der Figur 3 weisen die Schenkel des U nach unten. Es ist aber auch die umgekehrte Anordnung, also nach oben weisende U-Schenkel. möglich.

Dabei sind auf der Außenseite des dem Band 1 zugewandten Schenkels des U die stabilisierenden Düsenfelder 23 angeordnet. Im von den Schenkeln des U umschlossenen Raum befinden sich in den Erwärmungszonen 4 Strahlheizrohre 25 und in der Kühlzone 5 Kühler 28, insbesondere Wärmetauscher. Zum Strömungsantrieb dienen Radialventilatoren 21, die mittels Stopfen, die mit Isoliermaterial gefüllt sind, in die Außenwand eingesetzt sind. Die Strömungsgehäuse 20 sind dabei über kronenartige Gebilde 22 mit der Tragkonstruktion des Ventilators 21 und darüber wiederum mit der Tragkonstruktion des Außengehäuses 6 verbunden. Die Kraftübertragung erfolgt an den Spitzen der Kronenzacken.

Die Ausführung dieser Befestigung in Form von Kronen stellt sicher, dass durch Wärmespannungen und Wärmedehnungen keine Beulen, Risse und dergleichen Schwierigkeiten auftreten können.

Die Abgrenzung der Zonen voneinander wird im Erwärmungsteil mittels Trapezblechböden 26 vorgenommen. Bei dem ersten Boden 26 befindet sich unterhalb dieses Trapezbleches noch eine Lage Isolierwerkstoff 27, so dass zwischen der ersten und der zweiten Zone ein Temperaturunterschied eingestellt und aufrecht erhalten werden kann. Diese Ausführung des Zwischenbodens 26 in Verbindung mit Wärmeisolierung 27 ist natürlich zwischen allen Zonen möglich.

Bei Vorrichtungen zum Betrieb bei hohen Temperaturen, z. B. oberhalb 800 °C im Erwärmungsteil, und Schutzgas mit hohem Wasserstoffanteil ist der in Figur 4 dargestellte Wandaufbau besonders vorteilhaft. Die Außenhaut besteht aus einem gasdicht geschweißten Stahlblechgehäuse 30. An dessen Innenwand sind Haltestifte 31 für Lagen 32 von Wärmeisolationsmaterial, z. B. durch Aufschweißen, befestigt. Diese auf die Außenwand 30 aufgebrachten Lagen 32 bestehen aus Fasern mit hohem SiO₂-Anteil, die zwar gute mechanische Eigenschaften aufweisen, aber bei hohen Temperaturen oberhalb ca. 800 °C und Wasserstoffatmosphäre zum Zerfall neigen, da SiO₂ zu SiO reduziert wird. Um einen intensiven Kontakt mit der Wasserstoffatmosphäre zu vermeiden, insbesondere aber um das Eindringen von heißem Wasserstoffgas in diese Lagen zu reduzieren, ist auf diese Lage 32 eine Folie 33 aus hochhitzebeständigem Werkstoff, z. B. einer Nickel-Chromlegierung aufgelegt. Auf diese Folie 33 werden dann weitere Lagen 34 aus mechanisch weniger fester, aber gegen Wasserstoff auch bei hoher Temperatur beständiger und erheblich teurerer, Al₂O₃-Faser aufgelegt.

Zur Abdeckung dient eine weitere Folie 33 aus hochhitzebeständigem Werkstoff, auf die als mechanischer Schutz relativ kleinformatige Blechelemente 35, vorzugsweise aus Lochblech, aufgelegt sind. Alle Lagen werden von Plättchen 36 gehalten, die auf die Stifte 31 aufgesteckt werden. Um die äußeren Faserlagen leicht auswechseln zu können, ist es zweckmäßig, solche Plättchen, vorzugsweise aus dünnem Blech gefertigt, auch als Zwischenbefestigung auf die erste Folienlage aufzubringen.

Wie man der obigen Beschreibung entnehmen kann, wird das Band 1 mit Prallstrahlen des Erwärmungs- bzw. Kühlfluides, insbesondere ein Gas, z.B. reiner Wasserstoff oder ein Wasserstoff/Stickstoffgemisch mit hohem Wasserstoffanteil, beblasen, wodurch eine flächenhafte Kraft auf das Band ausgeübt wird, die ähnlich einer Feder mit abnehmenden Abstand zwischen Band 1 und Düsenfeld zunimmt; dies führt zu einer lagestabilisierenden Wirkung auf das Band, wobei die Größe dieser Stabilisierungskraft von dem Staudruck des Beblasungsfluides im Düsenaustritt der Prallstrahlen abhängt.

Der Abstand zwischen den zu beiden Seiten des Bandes 1 angeordneten Düsenfeldern im Wärmebehandlungsteil ist in den beiden Bereichen Erwärmung 4 und Kühlung 5 im Wesentlichen jeweils konstant, was bedeutet, dass die Abstandsänderung maximal ±10% beträgt.

Ein geeignetes Düsensystem zur Erzielung der gewünschten Wirkung wird in der EP 0 864 518 B1 beschrieben und hat in Bandlaufrichtung aufeinanderfolgende Düsenflächen mit Düsenöffnungen aus Rundlöchern und/oder Schlitzdüsen, wobei sich die Breite der Düsenflächen - gemessen parallel zur Bandlaufrichtung - über der Breite des Düsenfeldes - gemessen senkrecht zur Bandlaufrichtung - ändert. Die Düsenflächen sind mindestens teilweise an ihrem Umfang durch Schlitzdüsen eingefasst.

Dieses Stabilisierungsdüsensystem kann so ausgeführt und betrieben werden, dass das Band 1 durch das Düsensystem auch eine Stabilisierung quer zum Bandlauf erfährt, wobei diese Querstabilisierungswirkung im Bereich des Bandlaufs mit - von oben betrachtet - konkaver Krümmung besonders ausgeprägt ist.

Als Sperrfluid für den Bereich 12 kommt jedes geeignete Fluid in Frage, wobei bevorzugt mit einer Flüssigkeit gearbeitet wird. Eine geeignete Flüssigkeit kann unter Berücksichtigung der chemischen Verträglichkeit mit dem Werkstoff der metallischen Bänder ausgewählt werden.

Mit dieser Vorrichtung können sowohl Eisen- bzw. Stahlbänder als auch Bänder aus NE-Metallen behandelt werden.

## Patentansprüche

1. Vorrichtung zur Wärmebehandlung berührungslos geführter metallischer Bänder (1), wobei das Band (1) im absteigenden vertikalen Durchlauf in einer Gasatmosphäre zunächst einen Erwärmungsteil (4) und anschließend einen ersten Bereich eines Kühlteils (5) eines Wärmebehandlungsteils durchläuft,
a) mit einem Gehäuse (6),
b) wobei der Wärmebehandlungsteil aus dem Erwärmungsteil (4) und dem Kühlteil (5) durch Rollen (2, 3) eingegrenzt ist,
c) mit Düsensystemen (81, 8r; 9l, 9r) zur Wärmebehandlung des Bandes mittels erzwungener Konvektion und zur Stabilisierung der Bandlage durch Beblasen des Bandes (1),
d) mit einem zur Abgrenzung von der Außenatmosphäre dienenden Bad aus einem Sperrfluid (12) am unteren Ende des absteigenden Bandlaufs, wo das Band (1) - von oben betrachtet - konkav gekrümmt ist, und aus dem das Band (1) zur hinteren, den Wärmebehandlungsteil eingrenzenden Rolle (3) aufsteigt,
e) wobei in dem Sperrfluid (12) oberhalb des Bandes (1) die Bandlage stabilisierende Düsen (9i) angeordnet sind, die mit dem Sperrfluid betrieben werden, sodass sich am unteren Ende des absteigenden Bandlaufes in dem Sperrfluid (12) eine Bandschlaufe einstellt,
**gekennzeichnet durch** die folgenden Merkmale:
f) in dem Sperrfluid (12) sind unterhalb des Bandes (1) die Bandlage stabilisierende Düsen (9a) angeordnet, die mit dem Sperrfluid betrieben werden,
g) im Tiefpunkt des konkav gekrümmten Bandlaufbereiches ist in dem Sperrfluid (12) mindestens ein berührungslos arbeitender Sensor zur Erfassung und Kontrolle der Bandlage vorgesehen, der nach dem Echolot-Prinzip oder nach dem Radar-Prinzip mit Mikrowellen arbeitet.

2. Vorrichtung nach Anspruch 1, **dadurch gekennzeichnet, dass** die den Behandlungsbereich (4, 5) eingrenzenden Rollen (2, 3) sich in unterschiedlicher Höhe befinden.

3. Vorrichtung nach mindestens einem der Ansprüche 1 bis 2, **dadurch gekennzeichnet, dass** das Band (1) durch das Düsensystem zur Prallstrahlbeblasung auch eine Stabilisierung quer zum Bandlauf erfährt, wobei diese Querstabilisierungswirkung im Bereich des Bandlaufs mit, von oben betrachtet, konkaver Krümmung besonders ausgeprägt ist.

4. Vorrichtung nach einem der Ansprüche 1 bis 3, **dadurch gekennzeichnet, dass** als Sperrfluid eine geeignete Flüssigkeit, insbesondere Wasser, verwendet wird.

5. Vorrichtung nach mindestens einem der Ansprüche 1 bis 4, **dadurch gekennzeichnet, dass** die den Behandlungsbereich am Bandaustritt abgrenzenden Rollen Abquetschrollen (11) sind.

6. Vorrichtung nach mindestens einem der Ansprüche 1 bis 5, **dadurch gekennzeichnet, dass**, in Bandlaufrichtung betrachtet, hinter der Umlenkrolle (2), die den Bandbehandlungsbereich am Bandeintritt (7) abgrenzt, das Band vertikal verläuft und sich an das untere Ende des vertikalen Bandlaufs die - von oben betrachtet - konkave Bandkrümmung anschließt, die sich in dem den Behandlungsraum abgrenzenden Sperrfluid (12) befindet.

7. Vorrichtung nach mindestens einem der Ansprüche 1 bis 6, **dadurch gekennzeichnet, dass** die Beblasung des Bandes zum Zweck der konvektiven Wärmeübertragung mittels Strömungssystemen (20) erfolgt, die im Längsschnitt, quer zur Bandebene betrachtet,
a) die Form eines U mit Schenkeln (20 und 24) parallel zum Bandlauf (1) haben,
b) wobei der dem Band zugewandte Schenkel des U (24) mit dem Stabilisierungsdüsensystem (23) bestückt ist, und
c) in den vom Band abgewandten Schenkel des U (20) ein Radialventilator (21) eingebaut ist, und
d) das Strömungsführungsgehäuse an der Außenwand mit Hilfe eines kronenförmigen Bauteils (22) befestigt ist, wobei
e) die Kraft von den Spitzen der Zacken der Krone auf das Außengehäuse und die mit diesem verbundene Tragkonstruktion übertragen wird.

8. Vorrichtung nach Anspruch 7, **dadurch gekennzeichnet, dass** zwischen den Schenkeln (20 und 24) der U-förmigen Strömungsführung zur Beheizung der Vorrichtung im Erwärmungsteil (4) Strahlheizrohe (25) eingebaut sind und sich im Kühlteil (5) zur Kühlung des Beblasungsfluides an dieser Stelle Kühler (28), insbesondere Wärmetauscher, befinden.

9. Vorrichtung nach mindestens einem der Ansprüche 1 bis 8, **dadurch gekennzeichnet, dass** die Abgrenzungen einzelner Zonen der Vorrichtung voneinander durch Zwischenböden aus Blechen (26), die wie Trapezbleche verformt sind, gebildet werden.

10. Vorrichtung nach Anspruch 9, **dadurch gekennzeichnet, dass** die Zwischenböden aus Trapezblech (26) zur Verminderung des Temperaturausgleichs zwischen benachbarten Zonen zumindest einseitig mit Lagen aus Wärmeisolationswerkstoffen (27) versehen sind.

11. Vorrichtung nach mindestens einem der Ansprüche 1 bis 10, **dadurch gekennzeichnet, dass** das Stabilisierungsdüsensystem aus in Bandlaufrichtung aufeinanderfolgenden Düsenflächen mit Düsenöffnungen aus Rundlöchern und/oder Schlitzdüsen besteht, deren Breite - gemessen parallel zur Bandlaufrichtung - sich über der Breite des Düsenfeldes - gemessen senkrecht zur Bandlaufrichtung - verändert, und dass die Düsenflächen mindestens teilweise an ihrem Umfang durch Schlitzdüsen eingefasst sind.

## Claims

1. A device for heat treating metallic webs (1) guided in a non-contact manner, wherein in a gas atmosphere, the web (1) passes through a heating portion (4) first and then a first area of a cooling portion (5) of a heat treatment portion, descending vertically in-line, said device comprising:
a) a casing (6),
b) wherein the heat treatment portion consisting of the heating portion (4) and the cooling portion (5) is localised by rollers (2, 3);
c) nozzle systems (8l, 8r; 9l, 9r) for heat treating the web by means of forced convection and for stabilising the position of the web by blowing the web (1);
d) a bath of confining fluid (12), which serves to demarcate from the outer atmosphere, at the lower end of the descending run of the web, where the web (1) - as viewed from above - has a concave curvature, and from which the web (1) ascends to the rear roller (3) which localises the heat treatment portion,
e) wherein in the confining fluid (12), nozzles (9i) which stabilise the position of the web are arranged above the web (1) and operated using the confining fluid, such that a web loop is set in the confining fluid (12) at the lower end of the descending run of the web;
**characterised in that**:
f) in the confining fluid (12), nozzles (9a) which stabilise the position of the web are arranged below the web (1) and operated using the confining fluid;
g) in the trough of the area of the run of the web having a concave curvature, at least one sensor which operates in a non-contact manner is provided in the confining fluid (12) for detecting and controlling the position of the web and operates in accordance with the principle of echo-location or in accordance with the principle of radar using microwaves.

2. The device according to claim 1, **characterised in that** the rollers (2, 3) which localise the treatment area (4, 5) are situated at different heights.

3. The device according to at least one of claims 1 to 2, **characterised in that** the web (1) is also stabilised perpendicular to the run of the web by the nozzle system for blowing impact jets, said laterally stabilising effect being particularly pronounced in the area of the run of the web having a concave curvature, as viewed from above.

4. The device according to any one of claims 1 to 3, **characterised in that** a suitable liquid, in particular water, is used as the confining fluid.

5. The device according to at least one of claims 1 to 4, **characterised in that** the rollers which demarcate the treatment area at the web output are squeezing rollers (11).

6. The device according to at least one of claims 1 to 5, **characterised in that** downstream - as viewed in the direction of the run of the web - of the turning roller (2) which demarcates the web treatment area at the web input (7), the web runs vertically and the lower end of the vertical run of the web is followed by the web curvature which is concave - as viewed from above - and situated in the confining fluid (12) which demarcates the treatment space.

7. The device according to at least one of claims 1 to 6, **characterised in that** the web is blown, for the purpose of convectional heat transfer, by means of flow systems (20) which, in their longitudinal section as viewed perpendicular to the plane of the web:
a) have the form of a U comprising legs (20 and 24) parallel to the run of the web (1),
b) wherein the leg (24) of the U facing the web is fitted with the stabilising nozzle system (23), and
c) a radial fan (21) is built into the leg (20) of the U facing away from the web, and
d) the flow guide casing is attached to the outer wall with the aid of a crown-shaped component (22), wherein
e) the force is transferred from the tips of the teeth of the crown onto the outer casing and the supporting structure connected to the outer casing.

8. The device according to claim 7, **characterised in that** between the legs (20 and 24) of the U-shaped flow guide, jet heating pipes (25) are installed in the heating portion (4) for heating the device, and coolers (28), in particular heat exchangers, for cooling the blowing fluid are situated at this location in the cooling portion (5).

9. The device according to at least one of claims 1 to 8, **characterised in that** individual zones of the device are demarcated from each other by intermediate bases made of sheet metal (26) which are formed as trapezoidal metal sheets.

10. The device according to claim 9, **characterised in that** the intermediate bases made of trapezoidal sheet metal (26) are provided on at least one side with layers made of thermal insulation material (27) in order to reduce the temperature equalisation between adjacent zones.

11. The device according to at least one of claims 1 to 10, **characterised in that** the stabilising nozzle system consists of nozzle panes which are consecutive in the direction of the run of the web and comprise nozzle openings made of round holes and/or slit nozzles, whose width - as measured parallel to the direction of the run of the web - changes over the width of the nozzle field as measured perpendicular to the direction of the run of the web, and **in that** the nozzle panes are at least partially bordered at their circumference by slit nozzles.

## Revendications

1. Dispositif pour le traitement thermique de feuillards métalliques (1) amenés sans contact à traverser verticalement et du haut vers le bas dans une atmosphère gazeuse d'abord une zone de chauffage (4) et ensuite une première partie d'une zone d'échauffement (5) d'une zone de traitement thermique,
a) avec un caisson (6),
b) la zone de traitement thermique constituée d'une zone de chauffage (4) et d'une zone de refroidissement (5) étant délimitée par des rouleaux (2, 3),
c) avec des systèmes d'ajutages (81, 8r; 91, 9r) qui traitent thermiquement le feuillard par convexion forcée et qui stabilisent la position du feuillard par soufflage sur le feuillard (1),
d) avec un bain constitué d'un fluide de blocage (12) situé à l'extrémité inférieure du parcours descendant du feuillard, le bain servant à assurer la séparation vis-à-vis de l'atmosphère extérieure, le feuillard (1) vu depuis le haut étant courbé de manière concave dans le bain et le feuillard (1) remontant hors du bain en direction du rouleau arrière (3) qui délimite la zone de traitement thermique,
e) des ajutages (9i) qui stabilisent la position du feuillard étant disposés dans le fluide de blocage (12) au-dessus du feuillard (1) et étant alimentés en fluide de blocage de telle sorte qu'une boucle de feuillard s'établisse dans le fluide de blocage (12) à l'extrémité inférieure du parcours descendant du feuillard,
**caractérisé par** les caractéristiques suivantes :
f) des ajutages (9a) alimentés en fluide de blocage, qui stabilisent la position du feuillard, sont disposés dans le fluide de blocage (12) en dessous du feuillard (1),
g) au point bas de la partie en courbe concave du parcours du feuillard, au moins un détecteur qui travaille sans contact, qui détecte et contrôle la position du feuillard et qui travaille selon le principe de la sonde à écho ou le principe du radar à micro-ondes est prévu dans le fluide de blocage (12).

2. Dispositif selon la revendication 1, **caractérisé en ce que** les rouleaux (2, 3) qui délimitent la zone de traitement (4, 5) sont situés à des hauteurs différentes.

3. Dispositif selon au moins une des revendications 1 à 2, **caractérisé en ce que** grâce au système d'ajutages destiné à souffler un jet incident, le feuillard (1) est également stabilisé dans la direction transversale par rapport à l'avancement du feuillard, cet effet de stabilisation transversale dans la zone de l'avancement du feuillard étant particulièrement accusé sur la courbure concave vue du haut.

4. Dispositif selon l'une des revendications 1 à 3, **caractérisé en ce que** comme fluide de blocage, on utilise un fluide approprié, en particulier de l'eau.

5. Dispositif selon au moins l'une des revendications 1 à 4, **caractérisé en ce que** les rouleaux qui délimitent la zone de traitement à la sortie du feuillard sont des rouleaux d'essorage (11).

6. Dispositif selon au moins l'une des revendications 1 à 5, **caractérisé en ce que** vu dans la direction d'avancement du feuillard, en aval du rouleau de renvoi (2) qui délimite la partie de traitement du feuillard à l'entrée (7) du feuillard, le feuillard s'étend à la verticale et **en ce que** la courbure du feuillard, concave vue du haut, formée dans le fluide de blocage (12) qui délimite l'espace de traitement, se raccorde à l'extrémité inférieure du parcours vertical du feuillard.

7. Dispositif selon au moins l'une des revendications 1 à 6, **caractérisé en ce que** le soufflage du feuillard en vue d'un transfert de chaleur par convexion s'effectue par des systèmes de balayage (20) qui, en coupe longitudinale et transversalement par rapport au plan du feuillard,
a) ont la forme d'un U dont les branches (20 et 24) sont parallèles au parcours (1) du feuillard,
b) la branche (24) du U tournée vers le feuillard étant dotée du système (23) d'ajutages de stabilisation et
c) un ventilateur radial (21) est monté dans la branche (20) du U non tournée vers le feuillard,
d) le caisson de guidage d'écoulement est fixé sur la paroi extérieure à l'aide d'un composant (22) en forme de couronne et
e) la force exercée par les pointes des dents de la couronne est transférée au boîtier extérieur et à la structure porteuse reliée à cette dernière.

8. Dispositif selon la revendication 7, **caractérisé en ce que** des tubes (25) de chauffage radiant sont montés entre les branches (20 et 24) du guide d'écoulement en forme de U pour chauffer le dispositif dans la zone de chauffage (4) et **en ce que** des refroidisseurs (28) et en particulier des échangeurs de chaleur sont situés dans la partie de refroidissement (5) pour refroidir le fluide de soufflage en cet endroit.

9. Dispositif selon au moins l'une des revendications 1 à 8, **caractérisé en ce que** les cloisons entre les différentes zones du dispositif sont formées par des fonds intermédiaires en tôles (26) façonnées en tôles trapézoïdales.

10. Dispositif selon la revendication 9, **caractérisé en ce que** les fonds intermédiaires en tôles trapézoïdales (26) sont dotés au moins d'un côté de couches de matériau (27) d'isolation thermique pour diminuer l'équilibrage de température entre des zones voisines.

11. Dispositif selon au moins l'une des revendications 1 à 10, **caractérisé en ce que** le système d'ajutages de stabilisation est constitué de surfaces d'ajutages successives dans la direction d'avancement du feuillard et dotées d'ouvertures d'ajutages constituées de trous ronds et/ou d'ajutages en fente dont la largeur mesurée parallèlement à la direction d'avancement du feuillard se modifie sur la largeur de la série d'ajutages mesurée perpendiculairement à la direction d'avancement du feuillard et **en ce qu'**au moins une partie de la périphérie des surfaces d'ajutages est entourée par des ajutages en fente.
